# EUROPÄISCHE PATENTSCHRIFT

(11) **EP 1 192 602 B1**
(45) Veröffentlichungstag und Bekanntmachung des Hinweises auf die Patenterteilung: **14.05.2008**
(21) Anmeldenummer: 99927637.1
(22) Anmeldetag: 06.07.1999
(51) Int. Cl.: G07B 15/02, B64D 11/00

(54) **INFORMATIONSSYSTEM FÜR ÖFFENTLICHE VERKEHRSMITTEL UND ENTSPRECHENDES KOMMUNIKATIONSVERFAHREN**
INFORMATION SYSTEM FOR PUBLIC TRANSPORT AND CORRESPONDING COMMUNICATION METHOD
SYSTEME D'INFORMATION POUR MOYENS DE TRANSPORT PUBLICS, ET PROCEDE DE COMMUNICATION CORRESPONDANT

(43) Veröffentlichungstag der Anmeldung: 03.04.2002
(73) Patentinhaber: Swisscom Mobile AG, 3050 Bern (CH)
(72) Erfinder: RITTER, Rudolf, CH-3052 Zollikofen (CH)
(74) Vertreter: P&TS Patents & Technology Surveys SA
(86) Internationale Anmeldenummer: PCT/CH1999/000299
(87) Internationale Veröffentlichungsnummer: WO 2001/003075

(56) Entgegenhaltungen:
- EP-A- 0 465 456
- EP-A- 0 704 998
- EP-A- 0 739 816
- CA-A- 2 021 458
- CH-A- 671 845
- DE-A- 19 708 764
- US-A- 5 835 127

## Beschreibung

### Technisches Gebiet

Die vorliegende Erfindung liegt auf dem Gebiet der Verkehrstelematik und betrifft ein Kommunikationssystem für Vehikel, beispielsweise ein Kommunikationssystem für Vehikel der öffentlichen Verkehrsmittel wie zum Beispiel Züge, Busse oder U-Bahn.

### Stand der Technik

Es sind schon Systeme bekannt, mit welchen Daten, zum Beispiel Multimediadaten, beispielsweise ein Unterhaltungsprogramm, an Passagiere eines Vehikels verbreitet werden können. Einige Systeme sind interaktiv und verfügen über einen Rückkanal, über welchen die Passagiere beispielsweise ein neues Unterhaltungsprogramm bestellen oder an Wettspielen teilnehmen können. Diese Systeme benutzen im allgemeinen Endgeräte, die zum Vehikel gehören. CH-A-671 845 betrifft ein solches reines Unterhaltungssystem. Ein Nachteil dieser Systeme ist, dass die Passagiere nur selten mit solchen Endgeräten vertraut sind, so dass nur einfache Funktionen angeboten werden können. Damit die Endgeräte nicht gestohlen werden, werden oft nicht standardisierte und ausserhalb des Vehikels unbrauchbare Geräte zur Verfügung gestellt. Solche nicht für das breite Publikum hergestellte Endgeräte sind aber meist teuer.

Ausserdem sind Systeme bekannt, um die Reiseberechtigung von Passagieren elektronisch zu prüfen. Ein solches System ist unter anderem in der Patentschrift EP-A-0 465 456 beschrieben. Züge werden an den Türen mit geeigneten Lesern ausgerüstet, um das Ein- und Aussteigen von Passagieren zu registrieren, die mit einem kontaktlosen Identifizierungselement ausgestattet sind. Reisedaten, welche die Ein- und Aussteigezeit von jedem identifizierten Passagier enthalten, werden von den Zügen an eine Zentrale weitergeleitet, welche die gefahrene Strecke monatlich den Passagieren verrechnet. Das verwendete Identifizierungselement verfügt über keine Bedienungselemente, was die Einsatzmöglichkeiten stark einschränkt. Es ist zum Beispiel nicht möglich, mit diesem System Plätze zu reservieren.

DE-A1-197 08 764 offenbart ein interaktives Informations- und Unterhaltungssystem für Fahrzeuge, bei dem mehrere Terminals mit je einem Bildschirm und einer Eingabeeinrichtung an einem Zentralrechner angeschlossen sind. Es ist vorgesehen, dass diese Terminals jeweils einem Fahrsitz zugeordnet sind, wobei mindestens ein Bildschirm eines Terminals in die Rückenlehne eine Fahrsitzes integriert ist, der sich in Sitzrichtung vor dem Fahrsitz dem dieses Terminals zugeordnet ist, befindet.

### Zusammenfassung der Erfindung

Ein Ziel der vorliegenden Erfindung ist es, ein neues Kommunikationssystem anzubieten, das sowohl für die Verbreitung von Information und Unterhaltungsprogramme an Passagiere als auch für die Kontrolle ihrer Reiseberechtigung eingesetzt werden kann.

Ein anderes Ziel ist es, ein neues Kommunikationssystem anzubieten, welches mit einer Vielzahl von Endgeräten, die auch den Passagieren gehören können, kompatibel ist.

Erfindungsgemäss werden diese Ziele besonders durch ein Informationssystem erreicht, welches die Merkmale des Anspruchs 1 aufweist.

Insbesondere werden diese Ziele mit einem Informationssystem erreicht, in welchem die Daten innerhalb des Vehikels über einen Datenbus und eine Vielzahl von kontaktlosen Sendern-Empfängern an die Passagiere übertragen werden können.

Eine standardisierte kontaktlose Schnittstelle wird vorzugsweise angewendet, damit die Passagiere ihr eigenes vertrautes Endgerät einsetzen können.

Zentrale Datenverarbeitungsmittel sind im Vehikel vorgesehen und sind mit dem benannten Datenbus verbunden. Die kontaktlose Schnittstelle ist vorzugsweise bidirektional, so dass Daten in beiden Richtungen zwischen den Passagieren und den zentralen Datenverarbeitungsmitteln übertragen werden können.

Das erfindungsgemässe Verfahren kann daher sowohl für die Verbreitung von Informationen, beispielsweise Reiseinformationen, und von Unterhaltungsprogrammen, einschliesslich Werbung, als auch für die Verrechnung der gereisten Strecke eingesetzt werden.

### Kurze Beschreibung der Figuren

im Folgenden werden die beigefügten Zeichnungen näher beschrieben. Es näher beschrieben. Es zeigen:
- Fig. 1: eine schematische Ansicht eines Vehikels, in diesem Beispiel ein Bus, mit einem Informationssystem gemäss einem Ausführungsbeispiel der Erfindung;
- Fig. 2: ein Blockdiagramm des erfindungsgemässen Systems;
- Fig. 3: eine schematische Ansicht einer anderen Ausführungsform eines Identifizierungsmoduls, hier als tragbarer Radioempfänger gebaut;
- Fig. 4: eine schematische Ansicht einer anderen Ausführungsform eines ldentifizierungsmoduls, hier als Armbanduhr gebaut und
- Fig. 5: eine schematische Ansicht eines Identifizierungsmoduls,in diesem Beispiel eine kontaktlose Chipkarte, mit einem Berechtigungprüfgerät, in diesem Beispiel eine Brille mit einer VRD-Anzeige.

### Wege zur Ausführung der Erfindung

Die Figur 1 zeigt ein Vehikel 35, in diesem Beispiel ein Bus, mit einem Informationssystem gemäss der Erfindung. Die Erfindung kann aber für jegliche Art von Vehikeln der öffentlichen Verkehrsmittel eingesetzt werden, beispielsweise auch für Züge, U-Bahnwagen, Schiffe oder Flugzeuge.

Das Informationssystem umfasst zentrale Datenverarbeitungsmittel 2, zum Beispiel einen Rechner mit geeigneten Schnittstellen, oder einen digitalen Funkempfänger mit einem Prozessor, sowie einen Datenbus 3, der die zentrale Datenverarbeitungsmittel 2 mit einer Vielzahl von Sendern-Empfängern 31, 32 verbindet. Jeder Sender-Empfänger 31, 32 verfügt über eine Antenne, wobei die Antennen innerhalb des Vehikels 35 und in Richtung der Passagiere 36 orientiert sind. Gewisse Sender-Empfänger 32 sind vorzugsweise in der Nähe der Türen installiert, um das Ein- und Aussteigen von Passagieren 36 zu überwachen.

Die zentralen Datenverarbeitungsmittel 2 verfügen über, oder sind verbunden mit, mindestens einem Funkempfänger 21, über welchen Daten aus mindestens einem Sender 1, einem Server 7 oder einem Mobilgerät 8 (Fig. 2) ausserhalb des Vehikels 35 empfangen werden können. Der Sender 1 besteht aus einem Server 10, welcher mit einer Antenne 11 verbunden ist. Je nach Anwendung kann der Funkempfänger 21 beispielsweise folgende Daten empfangen und/oder senden und gegebenenfalls verarbeiten:
- Radioprogramme, vorzugsweise digitale Radioprogramme eines Radio-Senders 1, der beispielsweise gemäss dem DAB-Standard (Digital Audio Broadcasting) sendet, einschliesslich programmbegleitende Daten;
- Fernsehprogramme, vorzugsweise digitale Fernsehprogramme, beispielsweise gemäss dem DVB-Standard (Digital Video Broadcasting), einschliesslich programmbegleitende Daten;
- Daten, die durch ein Mobilfunknetz 6 übertragen werden, beispielsweise durch einen GSM- oder UMTS-Netz (Global System for Mobile), einschliesslich SMS-, USSD- und WAP-Daten (Short Message System, Unstructured Supplementary Service Datas, beziehungsweise Wireless Application Protocol), wobei diese Daten mit einem Mobilgerät 8 oder mit einem Server 7 ausgetauscht werden können;
- Daten eines Standortbestimmungssystems, beispielsweise GPS-Daten;
- Daten aus einem anderen Vehikel, beispielsweise Daten aus einem andern Wagen in einem Zug;
- usw.

Diese verschiedenen Daten werden in den Datenverarbeitungsmitteln 2 in ein anderes Format umgesetzt, beispielsweise in das Bluetooth-Format, und über den Datenbus 3 und die Sender-Empfänger 31-32 an die betreffenden Passagiere 36 adressiert.

Die Passagiere 36 verfügen über persönliche Endgeräte 4, wobei jedes Endgerät ein Identifizierungsmodul 40 (Figur 2) enthält, in welchem benutzerspezifische Daten abgelegt sind, sowie eine kontaktlose Schnittstelle 41, über welche eine Funkverbindung mit den Sendern-Empfängern 31-32 hergestellt werden kann.

Die kontaktlose Schnittstelle 41 erlaubt eine Funkverbindung im Nahbereich (typischerweise bis maximal 20 Meter) und umfasst vorzugsweise einen Chip, beispielsweise ein RFID-Chip, und eine Antenne 410. Der Chip umfasst ein Funkteil und Datenverarbeitungsmittel im Grundfrequenzbereich und kann beispielsweise im Mikrowellenbereich arbeiten. Die Antenne 410 kann je nach angewendeter Frequenz auch im Chip integriert werden, oder aus einer gewickelten Spule bestehen.

Je nach Variante kann das Endgerät 4 in Form eines Funkempfängers, beispielsweise in Form eines tragbaren Radioempfängers 42 mit einer Antenne 470 (Fig. 3), eines nicht dargestellten Mobiltelefons, eines nicht dargestellten Palmtop- oder Laptop-Computers, einer Armbanduhr 43 (Fig. 4) oder einer Chipkarte 44 (Fig. 5), vorzugsweise im ISO-Format, ausgeführt werden. Endgeräte verschiedener Typen können auch innerhalb eines einzigen Vehikels 35 kombiniert werden. Je nach Ausführungsform kann das Endgerät über verschiedene Datenwiedergabemittel 400, beispielsweise über eine Anzeige und/oder einen Lautsprecher, und über verschiedene Eingabemittel 401, beispielsweise über eine Tastatur, ein Touchscreen und/oder über ein Gerät zur Ermittlung der Augenposition, verfügen. Die Anzeige kann beispielsweise eine LCD-Anzeige und/oder vorzugsweise eine VRD-Anzeige (Virtual Retina Display) sein, und kann somit Betriebszustände wie auch empfangene Bilder und Texte wiedergeben. Das Identifizierungsmodul 40 besteht beispielsweise aus einer entfernbaren Chipkarte, beispielsweise einer SIM-Karte (Subscriber Identification Module), oder aus einem geschützten Speicherbereich im Endgerät (virtuelle SIM-Karte). Die kontaktlose Schnittstelle 41 erlaubt eine bidirektionale Datenübertragung mit den Sendern-Empfängern 31, 32. Vorzugsweise wird für diese Schnittstelle 41 ein standardisiertes Protokoll eingesetzt, beispielsweise das Bluetooth- oder HomeRF-Standard, so dass standardisierte Endgeräte 4 eingesetzt werden können. Die kontaktlose Schnittstelle 41 kann aber auch aus einem RFID-Element (Radio Frequency Identification) bestehen. Je nach Variante kann das Endgerät 4 über eigene Energieversorgungsmittel verfügen, zum Beispiel über eine Batterie oder Solarzellen, oder von den Sendern-Empfängern 31-32 gespiesen werden.

In einer Variante der Erfindung verfügt mindestens ein Teil der Endgeräte über einen zusätzlichen Funkempfänger 46, über welchen Daten eines externen Senders 1 empfangen werden können.

Betritt der Passagier 36 das Vehikel 35 mit seinem Endgerät 4, werden seine im Identifizierungsmodul 40 abgelegte Identifizierungsparameter über die benannte kontaktlose Schnittstelle 41 und die Sender-Empfänger 32 im Türen-Bereich erfasst und den Datenverarbeitungsmitteln 2 übertragen. Die ldentifizierungsparameter des Passagiers umfassen beispielsweise seinen Namen, seine Benutzernummer, und gegebenenfalls die Identifizierung seines Heimdienstanbieters. Falls das Identifizierungmodul 4 auch als SIM-Karte (Subscriber Identification Module) in einem Mobiltelefon eingesetzt werden kann, kann die Identität des Benutzers auch aus seiner IMSI-Nummer (International Mobile Subscriber Identification) im Mobilfunknetz bestehen. In einer Variante werden ausserdem biometrische Parameter, beispielsweise ein Foto, ein Fingerabdruck oder ein Bild der Retina des Passagieres im Identifizierungsmodul 40 abgelegt.

Ausserdem werden Berechtigungsdaten des Passagiers von den Sendern-Empfängern 32 gelesen, wobei die Berechtigungsdaten beispielsweise Reservationsdaten, Art des Abonnements, im Voraus bezahlte Tickets usw. enthalten können.

Je nach Ausführungsvariante und Anwendung kann beim Betreten und Verlassen des Vehikels 35 die Übertragung der Identifizierungsparameter durch den Passagier 36 oder durch die Sender-Empfänger 32 ausgelöst werden. Die Identifizierungsparameter werden von einem Softwareprogramm, welches vom Endgerät 4 oder vom Modul 40 ausgeführt wird, im Identifizierungsmodul 40 gelesen und mittels geeigneten Kommunikationsprotokollen über die kontaktlose Schnittstelle auf die Sender-Empfänger 32 übertragen, von wo sie über den erwähnten Datenbus 3 an die zentralen Datenverarbeitungsmittel 2 geleitet werden.

Ein Softwareprogramm in dem Datenverarbeitungsmittel 2 registriert die Ein- und Aussteigezeit der Passagiere 36, und ermittelt damit die zu verrechnende Reisegebühr. Sind die Datenverarbeitungsmittel 2 mit einem Standortbestimmungsgerät verbunden, wird vorzugsweise auch der Ein- und Aussteigestandort der Benutzer für diese Verrechnung angewendet. Die ermittelte Gebühr kann dann mit einer monatlichen Gebühr des Transportunternehmens verrechnet werden, oder in einer Variante direkt über die benannte kontaktlose Schnittstelle 41 einem vorbezahlten elektronischen Konto im Identifizierungsmodul 40 der Benutzer belastet werden.

Die Datenverarbeitungsmittel 2 können eine über den benannten zusätzlichen Funkempfänger 21 erhaltene Liste von Berechtigungen bzw. von Reservationen oder von gesperrten Identifizierungsmodulen erhalten und somit feststellen, ob der Passagier einsteigen darf oder ob das Vehikel 35 für ihn gesperrt ist. Falls das Vehikel 35 für den Passagier gesperrt ist, können beispielsweise die Datenverarbeitungsmittel 2 geeignete Schritte einleiten, um dem Passagier 36 das Einsteigen zu verwehren, zum Beispiel können akustische und/oder optische Warnzeichen aktiviert werden und/oder betreffende Eingänge geschlossen, respektive nicht geöffnet werden.

Falls das Einsteigen dem Passagier 36 erlaubt ist, kann er das Vehikel 35 betreten und einen Sitzplatz einnehmen. Innerhalb des Vehikels 35 sind zusätzliche Sender-Empfänger 31 vorhanden, welche die Identifizierungsparameter im Identifizierungsmodul 40 des Passagiers 36 erfassen und an die zentralen Datenverarbeitungsmittel 2 leiten. Diese Datenverarbeitungsmittel können beispielsweise prüfen, ob der Passagier 36 einen für ihn reservierten Platz in einer ihm zugänglichen Reiseklasse eingenommen hat. Zu diesem Zweck können die übertragenen Berechtigungsdaten, beispielsweise Reservationsangaben und/oder Reiseklassenangaben, enthalten.

Die Reservationen können im Voraus von den Passagieren 36 über jeden beliebigen Vertriebskanal, zum Beispiel telefonisch, mittels Internet, an einem Schalter oder mit dem in der Patentanmeldung PCT/CH96/00464 beschriebenen Verfahren, durchgeführt werden. Die Reservationsangaben sind vorzugsweise in einem Server 7 des Transportunternehmens abgelegt und werden entweder im ldentifizierungsmodul 40 ferngeladen oder über den erwähnten Funkempfänger 21 an die Datenverbeitungsmittel 2 übertragen. Ist die Reservationangabe im ldentifizierungsmodul 40 vorhanden, kann der Passagier diese Reservation, beispielsweise die Sitznummer, auf der Anzeige 400 seines Endgeräts 4 lesen.

Falls der Passagier 36 sich einem für ihn nicht zugelassenen Platz nähert, kann beispielsweise eine schriftliche oder gesprochene Mitteilung auf seinem persönlichen Endgerät 4 erfolgen. Findet er den reservierten Platz, kann er mit seinem Namen begrüsst werden; der reservierte Platz kann dann beispielsweise von "Reserviert" auf "Reserviert und Belegt" markiert werden.

Wenn der Passagier 36 auf seinem Platz sitzt, kann er Daten über die Sender-Empfänger 31 erhalten und auf seinem persönlichen Endgerät 4 wiedergeben oder bearbeiten lassen. Die erhaltenen Daten können beispielsweise Touristikinformationen, Werbung, Musik, Unterhaltungsprogramme usw. beinhalten. Bestimmte Daten können vom Fahrer des Vehikels 35 generiert werden und über den Datenbus 3 an jeden oder an selektierte Passagiere 36 übertragen werden. Andere Informationen, beispielsweise über den Funkempfänger 21 empfangene DAB oder DVB-Programme und programmbegleitende Daten, können in ein geeignetes Format, beispielsweise Bluetooth-Format, umgesetzt werden und an die Passagiere 36 adressiert werden.

Sind die Datenverarbeitungsmittel 2 mit einem Standortbestimmungmitte verbunden, beispielsweise mit einem GPS-Empfänger, können auch standortsabhängige Daten an die Passagiere 36 übertragen werden, zum Beispiel Angaben über die nächste Haltestelle. Diese standortsabhängige Information können entweder im Vehikel 35 generiert werden, und/oder als programmbegleitende Daten empfangen und anhand der im Vehikel ermittelten Standortinformation filtriert werden.

Die Schnittstelle zwischen den Endgeräten 4 und den Sendern-Empfängern 31 ist bidirektional. Die Passagiere 36 können dadurch über geeignete Bedienungselemente ihrer Endgeräte 4 bestimmte Aktionen mit den Datenverarbeitungsmitteln 2 auslösen. Beispielsweise kann jeder Passagier 36 über diesen Kanal einen Halt des Vehikels 35 an der nächsten Haltestelle veranlassen, oder einen Platz- und/oder Klassenwechsel beantragen.

Die Position der identifizierten Passagiere 36 im Vehikel 35 wird vorzugsweise in den Datenverarbeitungsmitteln 2 temporär gespeichert. Dadurch können beispielsweise bestimmte über den Datenbus 3 geleitete Daten in Abhängigkeit zu der benannten gespeicherten Position adressiert und nur von dem Sender-Empfänger ausgesendet werden, der sich am nächsten zum adressierten Passagiers befindet.

Die Passagiere im Vehikel können über den benannten Datenbus miteinander kommunizieren, beispielsweise miteinander telefonieren oder spielen. Sind die Datenverarbeitungsmittel 2 mit einem Mobilfunkssystem 6 verbunden, beispielsweise mit einem GSM oder UMTS-Mobilfunksystem, können sich die Passagiere über die erwähnte kontaktlose Schnittstelle 4-31 und den Datenbus 3 auch in dieses Mobilfunkssystem einloggen und Verbindungen aufbauen. Auf diese Weise können Passagiere, die kein Mobilfunktelefon besitzen aber die über ein Endgerät 4 mit einer geeigneten Schnittstelle 41 verfügen, telefonieren oder E-Mail senden und empfangen, wenn sie im Vehikel 35 sind.

Zu diesem Zweck werden in einer ersten Variante temporäre IMSI (International Mobile Subscriber Identification) und MSISDN (Mobile Subscriber ISDN) vom Betreiber des Vehikels 35 bereitgestellt. Jedes Vehikel 35 verfügt in dieser Variante über eine oder mehrere IMSI-Nummer, die in den Datenverarbeitungsmitteln 2 in eine geeignete Adresse für den Datenbus konvertiert wird. Um eine Verbindung aufzubauen, leiht ein Passagier eine der verfügbaren IMSI-Nummer, die ihm dann während der Verbindung zugeteilt wird. In dieser Variante werden die bei der Verbindung entstandenen Telekommunikationskosten vom Betreiber des Mobilfunknetzes 6 über bekannte Mechanismen dem Betreiber des Vehikels 35 belastet, der diese Kosten mit einem Zuschlag auf der Reiserechnung dem Passagier verrechnet.

In einer zweiten Variante verfügt der Passagier über ein Abonnement mit dem Betreiber seines Heimmobilfunknetzes 6. Die IMSI-Nummer und die MSISDN-Nummer sind dann im Identifizierungsmodul 40 im Endgerät 4 abgelegt und werden den Datenverabeitungsmitteln 2 zugestellt, sobald der Passagier seinen Sitz eingenommen hat. Das Kommunikationssystem im Vehikel 35 benimmt sich in dieser Variante wie ein besuchtes Netz (VPLMN-Visited Public Land Mobile Network) mit einem Roaminsgabkommen mit dem Betreiber des Mobilfunknetzes 6, und betreibt eine Besucherdatei (VLR - Visitor Location Register), in welcher die IMSI des Passagiers kopiert wird. Das mit den Datenverarbeitungsmitteln 2 verbundene Mobilfunkteil kann sich anhand des bekannten Roamingsverfahrens mit dieser IMSI-Nummer in das Mobilfunknetz 6 einloggen, so dass Anrufe dem Passagier automatisch weitergeleitet werden. In dieser Variante kann der Mobilfunknetzbetreiber die entstandenen Telekommunikationskosten direkt dem Benutzer des Endgeräts 4 belasten. Die vom Mobilfunknetzbetreiber hergestellten Verrechnungsbelege, beispielsweise CDR (Call Details Records), können beispielsweise in den Datenverarbeitungsmitteln 2 in ein geeignetes Format umgesetzt werden, damit sie über den Datenbus 3 geleitet werden können und beispielsweise einem elektronischen Geldkonto im Identifizierungsmodul 4 automatisch belastet oder monatlich verrechnet werden.

Das erfindungsgemässe System kann auch eingesetzt werden, wenn die Reiseberechtigung nicht beim Ein- und Aussteigen geprüft wird; sondern innerhalb des Vehikels. Zu diesem Zweck kann beispielsweise ein sogenanntes Polling-Verfahren verwendet werden. In diesem Fall rufen die zentralen Datenverarbeitungsmittel in regelmässigen Zeitabständen alle Passagiere im Vehikel ab. Jedes Endgerät 4, das diesen Ruf empfängt, antwortet durch eine Meldung, in welcher vorzugsweise die Identifizierungsdaten enthalten sind. Auf diese Weise bekommen die zentralen Datenverarbeitungsmittel regelmässig eine Liste aller Endgeräte im Vehikel.

Das erfindungsgemässe System kann aber auch eingesetzt werden, wenn die Fahrkarten durch einen Kontrolleur 9 (Figur 5) geprüft werden. Der Kontrolleur verfügt in diesem Fall vorzugsweise über ein tragbares Berechtigungsprüfgerät 90, das mit einer im Gehäuse 91 integrierten kontaktlosen Schnittstelle ausgerüstet ist, und die sich somit mit den Endgeräten der Passagiere verbinden kann, um die im Identifizierungsmodul 40 abgelegten Berechtigungs- und Identifizierungsdaten zu erfassen. Die Daten, die erfasst werden, umfassen beispielsweise die Reservierungsangaben und die elektronische Fahrkarte bzw. das Abonnement des Passagiers, sowie in einer bevorzugten Variante biometrische Parameter des Passagiers, beispielsweise ein Foto des Passagiers. Mit diesen biometrischen Parametern kann der Kontrolleur prüfen, ob das Endgerät wirklich zum Passagier gehört. Das Berechtigungsprüfgerät enthält Wiedergabemittel 92 und 93, um diese Berechtigungsangaben und Identifizierungsdaten optisch und/oder akustisch wiederzugeben. Diese Angaben können beispielsweise auf einer Anzeige, beispielsweise auf einer LCD-Anzeige, des Prüfgeräts angezeigt werden, und/oder durch einen Stimmensynthesizer gelesen werden und akustisch im Kopfhörer 93 des Kontrolleurs wiedergegeben werden. In der bevorzugten dargestellten Variante werden diese Angaben optisch mit einer VRD-Vorrichtung 92 (Virtual Retina Display) auf die Retina des Kontrolleurs projiziert.

Elektronische Verschlüsselungs- und Signierungsmittel werden vorzugsweise vorgesehen, um die über die benannte kontaktlose Schnittstelle übertragenen Daten zu verschlüsseln und um diese Daten elektronisch zu signieren. Zu diesem Zweck werden vorzugsweise TTP-Mechanismen (Trusted Third Party) eingesetzt. Das Identifizierungsmodul im Endgerät enthält vorzugsweise einen privaten und einen öffentlichen Schlüssel, damit eine End-to-End Verschlüsselung bis zu den Datenverarbeitungsmitteln 2 und vorzugsweise weiter bis zu externen Vorrichtungen 1, 7, 8 gewährleistet werden kann.

### Bezugszeichenliste

- 1: Sender
- 10: Server
- 11: Antenne
- 2: Zentrales Datenverarbeitungsmittel
- 21: Funkempfänger
- 3: Datenbus
- 31: Sender-Empfänger
- 32: Sender-Empfänger
- 35: Vehikel
- 36: Passagier
- 4: Endgerät
- 40: Identifizierungsmodul
- 400: Datenwiedergabemittel
- 401: Eingabemittel
- 41: kontaktlose Schnittstelle
- 410: Antenne
- 42: Rundfunkempfänger
- 43: Armbanduhr
- 44: Chipkarte
- 440: Datenwiedergabemittel
- 46: Funkempfänger
- 470: Antenne
- 6: Mobilfunknetz
- 7: Server
- 8: Mobilgerät
- 9: Kontrolleur
- 90: Berechtigungsprüfgerät
- 91: Gehäuse
- 92: Wiedergabemittel
- 93: Wiedergabemittel

## Patentansprüche

1. Informationssystem in einem Vehikel (35), umfassend:
tragbare Endgeräte (4) von Passagieren (36)
eine Vielzahl von kontaktlosen Sendern-Empfängern (31-32), die eine Datenübertragung mit den Endgeräten (4) innerhalb des Vehikels erlauben, zentrale Datenverarbeitungsmittel (2),
einen Datenbus (3), der mit den benannten Sendern-Empfängern (31-32) und mit den benannten Datenverarbeitungsmitteln (2) verbunden ist, so dass Daten zwischen den Endgeräten (4) der Passagiere (36) und den zentralen Datenverarbeitungsmitteln (2) in beiden Richtungen über die benannten Sender-Empfänger (31-32) und den benannten Datenbus (3) übertragen werden können,
wobei das System für die Verbreitung von lnformationen und Unterhaltungsprogrammen an die Endgeräte (4) eingerichtet ist,
wobei die Endgeräte (4) über eine kontaktlose Schnittstelle (41) verfügen, welche eine bidirektionale Datenübertragung mit den Sendern-Empfängern (31, 32) erlauben, und über welche die Endgeräte (4) besagtes Unterhaltungsprogramm empfangen können,
**dadurch gekennzeichnet, dass**
Endgaräten (4) der Passagiere (36) in einem Identifikationsmodul (40) Identifikationsdaten und Berechtigungsdaten der Passagiere (36) abgelegt sind,
wobei
die kontaktlose Schnittstelle (41) und die Sender-Empfänger (31-32) dazu eingerichtet sind die benannten Identifikationsdaten und die Berechtigungsdaten der Passagiere (36) an die benannten zentralen Datenverarbeitungsmittel (2) zu übermitteln, und cias System für die Kontrolle der Reiseberechtigungen der Passagiere (36) eingerichtet ist.

2. Informationssystem gemäss dem vorhergehenden Anspruch, **dadurch gekennzeichnet, dass** mindestens ein Funkempfänger (21) mit den benannten zentralen Datenverarbeitungsmitteln (2) verbunden ist, der Daten aus einem Sender (1) ausserhalb des Vehikels (35) empfangen kann.

3. Informationssystem gemäss dem vorhergehenden Anspruch, **dadurch gekennzeichnet, dass** eine bidirektionale Datenübertragung zwischen dem benannten Funkempfänger (21) und dem benannten Sender (1) möglich ist.

4. Informationssystem gemäss einem der Ansprüche 2 oder 3, **dadurch gekennzeichnet, dass** die mit dem benannten Funkempfänger (21) empfangenen Daten in ein mit dem benannten Datenbus (3) kompatibles Format umgesetzt werden.

5. Informationssystem gemäss einem der vorhergehenden Ansprüche, **dadurch gekennzeichnet, dass** die benannten Sender-Empfänger (31-32) für eine Kommunikation mit RFID-Elementen geeignet sind.

6. Informationssystem gemäss einem der vorhergehenden Ansprüche, **dadurch gekennzeichnet, dass** die benannten Sender-Empfänger (31-32) für eine Kommunikation gemäss dem Bluetooth-Standard geeignet sind.

7. Informationssystem gemäss einem der vorhergehenden Ansprüche, **dadurch gekennzeichnet, dass** die benannten Sender-Empfänger (31-32) für eine Kommunikation gemäss dem HomeRF-Standard geeignet sind.

8. Informationssystem gemäss dem Anspruch 2, **dadurch gekennzeichnet, dass** der benannte Funkempfänger (21) DAB-programmbegleitende Daten empfangen kann.

9. Informationssystem gemäss dem Anspruch 2, **dadurch gekennzeichnet, dass** der benannte Funkempfänger (21) DVBprogrammbegleitende Daten empfangen kann.

10. Informationssystem gemäss dem Anspruch 3, **dadurch gekennzeichnet, dass** der benannte Funkempfänger (21) GSM-Daten empfangen und senden kann.

11. Informationssystem gemäss dem Anspruch 3, **dadurch gekennzeichnet, dass** der benannte Funkempfänger (21) UMTS-Daten empfangen und senden kann.

12. Informationssystem gemäss einem der Ansprüche 10 oder 11, **dadurch gekennzeichnet, dass** eine Sprach- und/oder Datenkommunikation zwischen Passagiere (36) im Vehikel (35) und Teilnehmer (7, 8) eines externen Mobilfunknetzes (6) über den benannten Datenbus (3) und den benannten Funkempfänger erfolgen kann.

13. Informationssystem gemäss dem vorhergehenden Anspruch, **dadurch gekennzeichnet, dass** temporäre Mobilnetzidentifizierungen vom Betreiber des Vehikels bereitgestellt werden.

14. Informationssystem gemäss dem Anspruch 12, **dadurch gekennzeichnet, dass** die benannte Datenverarbeitungsmittel (2) eine Besucherdatei umfasst, in welcher die persönlichen Identifizierungen der Passagiere (36) im benannten Mobilfunknetz (6) abgelegt werden.

15. Informationssystem gemäss einem der vorhergehenden Ansprüche, **dadurch gekennzeichnet, dass** eine Sprach- und/oder Datenkommunikation zwischen Passagiere (36) im Vehikel (35) über den benannten Datenbus (3) erfolgen kann.

16. Informationssystem gemäss einem der vorhergehenden. Ansprüche, **dadurch gekennzeichnet, dass** mindestens ein benannter Sender-Empfänger (32) zur Kontrolle der ein- und aussteigenden Passagiere (36) bei den Türen des Vehikels (35) vorgesehen ist.

17. Informationssystem gemäss dem vorhergehenden Anspruch, **dadurch gekennzeichnet, dass** die Position der identifizierten Passagiere (36) im Vehikel (35) in den benannten Datenverarbeitungsmitteln (2) gespeichert wird.

18. Informationssystem gemäss dem vorhergehenden Anspruch, **dadurch gekennzeichnet, dass** mindestens bestimmte Daten, die über den benannten Datenbus (3) übertragen werden, in Abhängigkeit der benannten gespeicherten Position adressiert werden.

19. Informationssystem gemäss einem der vorhergehenden Ansprüche, **dadurch gekennzeichnet, dass** ein Softwaremodul zum Verrechnen der gereisten Strecke in den benannten zentralen Datenverarbeitungsmitteln (2) ausgeführt wird.

20. Informationssystem gemäss dem vorhergehenden Anspruch, **dadurch gekennzeichnet, dass** das benannte Softwaremodul die in den benannten privaten Endgeräten (4) der Passagiere (36) gespeicherte Identifikation dieser Passagiere (36) verwendet.

21. Informationssystem gemäss einem der vorhergehenden Ansprüche, **dadurch gekennzeichnet, dass** ein Standortbestimmungmodul mit den benannten zentralen Datenverarbeitungsmitteln (2) verbunden ist.

22. Informationssystem gemäss dem vorhergehenden Anspruch, **dadurch gekennzeichnet, dass** standortsabhängige Informationen anhand des benannten Ständortbestimmungmodul selektiert werden und an Passagiere (36) verbreitet werden.

## Claims

1. Information system in a vehicle, comprising:
portable terminals (4) of passengers (36),
a plurality of contactless transceivers (31-32) that allow a data transfer with the terminals (4) within the vehicle,
central data processing means (2),
a data bus (3) that is connected with said transceivers (31-32) and with said data processing means (2), so that data can be transmitted between the portable terminals (4) of the passengers (36) and the central data processing means (2) in both directions over said transceivers (31-32) and said data bus (3),
where the system is designed for distributing information and entertainment programs to the terminals (4),
where the terminals (4) have a contactless interface (41) allowing a two-directional data transmission with the transceivers (31, 32) and through which the terminals (4) can receive said entertainment programs,
**characterized in that**
passenger identification and authorization data of the passengers (36) are stored in the terminals (4) of the passengers (36) in an identification module (40),
where the contactless interface (41) and the transceivers (31, 32) are designed so as to transmit said identification data and the authorization data of the passengers (36) to said central data processing means (2) and the system is designed for controlling the travel authorizations of the passengers (36).

2. Information system according to the preceding claim, **characterized in that** at least one radio receiver (21) is connected with said central data processing means (2) that can receive data from a sender (1) outside the vehicle (35).

3. Information system according to the preceding claim, **characterized in that** a bi-directional data transfer is possible between said radio receiver (21) and said sender (1).

4. Information system according to one of the claims 2 or 3, **characterized in that** the data received with said radio receiver (21) are converted into a format compatible with said data bus (3).

5. Information system according to one of the preceding claims, **characterized in that** said transceivers (31-32) are suitable for a communication with RFID elements.

6. Information system according to one of the preceding claims, **characterized in that** said transceivers (31-32) are suitable for a communication according to the Bluetooth standard.

7. Information system according to one of the preceding claims, **characterized in that** said transceivers (31-32) are suitable for a communication according to the HomeRF standard.

8. Information system according to claim 2, **characterized in that** said radio receiver (21) can receive DAB program-accompanying data.

9. Information system according to claim 2, **characterized in that** said radio receiver (21) can receive DVB program-accompanying data.

10. information system according to claim 3, **characterized in that** said radio receiver (21) can receive and send GSM data.

11. Information system according to claim 3, **characterized in that** said radio receiver (21) can receive and send UMTS data.

12. Information system according to one of the claims 10 or 11, **characterized in that** a voice and/or data communication between the passengers (36) in the vehicle (35) and subscribers (7, 8) of an external mobile radio network (6) can take place over said data bus (3) and said radio receiver.

13. Information system according to the preceding claim, **characterized in that** temporary mobile network identifications are provided by the operator of the vehicle.

14. Information system according to claim 12, **characterized in that** said data processing means (2) comprise a visitor register in which the personal identifications of the passengers (36) in said mobile radio network (6) are stored.

15. Information system according to one of the preceding claims, **characterized in that** a voice and/or data communication between the passengers (36) in the vehicle (35) can take place over said data bus (3).

16. Information system according to one of the preceding claims, **characterized in that** at least one said transceiver (32) is intended for checking the entering and leaving passengers (36) at the doors of the vehicle (35).

17. Information system according to the preceding claim, **characterized in that** the position of the identified passengers (36) in the vehicle (35) is stored in said data processing means (2).

18. Information system according to the preceding claim, **characterized in that** at least certain data transmitted over said data bus (3) are addressed depending on said stored position.

19. Information system according to one of the preceding claims, **characterized in that** a software module for computing the traveled distance is executed in said central data processing means (2).

20. Information system according to the preceding claim, **characterized in that** said software module uses the identification of these passengers (36) stored in said private terminals (4) of these passengers (36).

21. Information system according to one of the preceding claims, **characterized in that** a location-determining module is connected with said central data processing means (2).

22. Information system according to the preceding claim, **characterized in that** location-dependent information is selected depending on said location-determining module and distributed to passengers (36).

## Revendications

1. Système d'information dans un véhicule, (35), comprenant:
des terminaux portables (4) de passagers (36),
une pluralité d'émetteurs-récepteurs sans contact (31-32), qui permettent une transmission de données avec les terminaux (4) à l'intérieur du véhicule,
des moyens de traitement de données centraux (2),
un bus de données (3), qui est relié auxdits émetteurs-récepteurs (31-32) et avec lesdits moyens de traitement de données centraux (2), de telle sorte que les données entre les terminaux (4) des passagers (36) et lesdits moyens de traitement de données centraux (2) puissent être transmis dans les deux directions par lesdits émetteurs-récepteurs (31-32) et ledit bus de données (3),
le système étant conçu pour la divulgation d'informations et de programmes de divertissement aux terminaux (4), lesdits terminaux (4) disposant d'une interface sans contact (41), qui permet une transmission de données bidirectionnelle avec les émetteurs-récepteurs (31-32), et via laquelle les terminaux (4) peuvent recevoir ledit programme de divertissement, **caractérisé en ce que**
des données d'identification et de légitimation des passagers (36) sont sauvegardées dans les terminaux (4) des passagers (36) dans un module d'identification (40), ladite interface sans contact (41) et les émetteurs-récepteurs (31-32) étant conçus pour transmettre lesdites données d'identification et les données de légitimation des passagers (36) auxdits moyens de traitement de données centraux (2), et le système étant conçu pour le contrôle des données de légitimation de voyage des passagers (36).

2. Système d'information selon la revendication précédente, **caractérisé en ce que** au moins un émetteur radio (21) est relié auxdits moyens de traitements de données centraux (2), qui peut recevoir des données depuis un émetteur à l'extérieur du véhicule (35).

3. Système d'information selon la revendication précédente, **caractérisé en ce qu'** une transmission de données bidirectionnelle entre ledit émetteur radio (21) et ledit émetteur est possible.

4. Système d'information selon l'une des revendications 2 ou 3, **caractérisé en ce que** les données reçues avec ledit récepteur radio (21) sont converties dans un format compatible avec ledit bus de données (3).

5. Système d'information selon l'une des revendications précédentes, **caractérisé en ce que** lesdits émetteurs-récepteurs (31-32) sont adaptés à une communication avec des éléments RFID.

6. Système d'information selon l'une des revendications précédentes, **caractérisé en ce que** lesdits émetteurs-récepteurs (31-32) sont adaptés à une communication selon le standard Bluetooth.

7. Système d'information selon l'une des revendications précédentes, **caractérisé en ce que** lesdits émetteurs-récepteurs (31-32) sont adaptés à une communication selon le standard HomeRF.

8. Système d'information selon la revendication 2, **caractérisé en ce que** ledit récepteur radio (21) peut recevoir des données accompagnant un programme DAB.

9. Système d'information selon la revendication 2, **caractérisé en ce que** ledit récepteur radio (21) peut recevoir des données accompagnant un programme DVB.

10. Système d'information selon la revendication 3, **caractérisé en ce que** ledit récepteur radio (21) peut recevoir et émettre des données GSM.

11. Système d'information selon la revendication 3, **caractérisé en ce que** ledit récepteur radio (21) peut recevoir et émettre des données UMTS.

12. Système d'information selon l'une des revendications 10 ou 11, **caractérisé en ce qu'**une communication vocale ou de données entre des passagers (36) dans le véhicule (35) et un abonné (7,8) d'un réseau radio mobile externe (6) peut se produire via le bus de données (3) et ledit récepteur radio.

13. Système d'information selon la revendication précédente, **caractérisé en ce que** des identifications temporaires au réseau mobile sont mises en place par l'opérateur du véhicule.

14. Système d'information selon la revendication 12, **caractérisé en ce que** lesdits moyens de traitement de données (2) comprennent un fichier visiteurs, dans lequel les identifications personnelles des passagers (36) sont sauvegardées dans ledit réseau radio mobile (6).

15. Système d'informations selon l'une des revendications précédentes, **caractérisé en ce qu'**une communication vocale et/ou de données peut se produire entre passagers (36) du véhicule (35) via ledit bus de données (3).

16. Système d'informations selon l'une des revendications précédentes, **caractérisé en ce qu'**au moins un dit émetteur-récepteur (32) est prévu pour le contrôle des passagers (36) qui montent et qui descendent au niveau des portes du véhicule (35).

17. Système d'informations selon la revendication précédente, **caractérisé en ce que** la position des passagers (36) identifiés dans le véhicule (35) sont sauvegardés dans lesdits moyens de traitement de données centraux (2).

18. Système d'informations selon la revendication précédente, **caractérisé en ce qu'**au moins certaines données, qui sont transmises via ledit bus de données (3), sont accédées en fonction de ladite position de sauvegarde.

19. Système d'informations selon l'une des revendications précédentes, **caractérisé en ce qu'**un module logiciel est exécuté dans lesdits moyens de traitement de données centraux (2) pour la facturation du trajet voyagé.

20. Système d'informations selon la revendication précédente, **caractérisé en ce que** ledit module logiciel utilise l'identification des passagers sauvegardée dans lesdits terminaux privés (4) des passagers.

21. Système d'informations selon l'une des revendications précédentes, **caractérisé en ce qu'**un module de localisation est relié aux dits moyens de traitement de données centraux (2).

22. Système d'informations selon la revendication précédente, **caractérisé en ce que** des données dépendant de la localisation sont sélectionnés à l'aide dudit module de localisation et divulgués aux passagers (36).
